# FASCICULE DE BREVET EUROPEEN

(11) **EP 0 494 132 B1**
(45) Date de publication et mention de la délivrance du brevet: **22.05.1996**
(21) Numéro de dépôt: 92870002.0
(22) Date de dépôt: 03.01.1992
(51) Int. Cl.: B65D 35/14, B65D 83/00

(54) **Emballage distributeur pour produit pâteux et procédé de fabrication d'un tel emballage**
Abgabeverpackung für pastöse Produkte und Verfahren zur Herstellung derselben
Dispensing package for pasty products and process for producing the same

(30) Priorité: 04.01.1991 BE 9100008
(43) Date de publication de la demande: 08.07.1992
(62) Demande divisionnaire de: 95115413.7
(73) Titulaire: Piarrat, Jeffrey, F-75017 Paris XVIIe (FR)
(72) Inventeur: Piarrat, Jeffrey, F-75017 Paris XVIIe (FR)
(74) Mandataire: Plucker, Guy

(56) Documents cités:
- EP-A- 0 305 003
- EP-A- 0 352 348
- FR-A- 2 164 825
- FR-A- 2 407 072
- US-A- 2 777 612
- US-A- 4 020 978

## Description

L'invention concerne les emballages distributeurs pour produits visqueux, crémeux ou en pâte, ainsi qu'une méthode de fabrication pour de tels récipients. Les emballages suivant l'invention sont particulièrement adaptés à la distribution de produits d'hygiène ou de cosmétiques sous forme pâteuse.

L'industrie cosmétique et sanitaire cherche depuis longtemps des conditionnements relativement peu onéreux capables de délivrer leur contenu, sans exiger l'emploi d'une force excessive par l'usager, et qui conservent jusqu'à la fin de leur existence un aspect extérieur agréable.

Un problème bien connu de l'emballage de matière pâteuse, notamment en cosmétique, mais également dans d'autres domaines techniques, est de limiter autant que possible le contact du contenu avec l'air ambiant, qui accélère la dégradation de certains composants. Des contenants en matériaux malaxables (tubes métalliques) présentent rapidement un aspect peu attrayant. Des contenants rigides reprennent aisément leur forme en aspirant de l'air qui remplace la pâte qui vient d'en être extraite, ce qui constitue un inconvénient du point de vue de la dégradation du contenu et de son asepsie. De nouvelles formes d'emballages se sont développées pour éviter ces inconvénients.

Le brevet US-4 842 165 décrit une bouteille à paroi élastique dans laquelle est suspendue une poche destinée à renfermer le produit à distribuer suivant le préambule des Revendications 1 et 2. Cette poche est maintenue à mi-hauteur à la paroi élastique. Une valve antiretour empêche le produit de redescendre dans la poche après compression. Un deuxième dispositif antiretour placé dans la base de la bouteille permet à de l'air de rentrer entre la bouteille et la poche lorsque la compression a cessé.

Le brevet US-4 909 416 décrit un récipient distributeur de produits visqueux doté d'un récipient extérieur pouvant être pressé ou déformé localement (structure en accordéon) et une poche intérieure déformable reliée à un bec. Ce bec comporte une valve unidirectionnelle empêchant le reflux du contenu vers la poche. Une seconde valve permet l'introduction d'air entre la poche et le récipient extérieur.

Une caractéristique commune aux récipients décrits dans ces deux documents tient dans leur relative complexité. Ces dispositifs utilisent des valves relativement complexes et des enveloppes intérieure et extérieure qui sont fabriquées distinctement et assemblées pour l'usage. Le coût de tels récipients est donc relativement élevé et ne se justifie que pour des produits relativement onéreux ou pour des usages particuliers.

Il existe un marché pour des emballages distributeurs pour produits pâteux qui, tout en bénéficiant des qualités intrinsèques de ce type d'emballage, pourraient être produits à un prix relativement bas.

Un des buts de l'invention est justement la production et la mise sur le marché d'un emballage distributeur de produits visqueux et pâteux qui garde sa forme, qui soit facile à produire et d'un faible prix de revient.

Un autre but de l'invention est que cet emballage, qui ne servirait qu'une fois, reste parfaitement fiable tout au long de son usage. Un autre but est que le consommateur puisse l'utiliser jusqu'au bout sans triturations excessives.

L'invention a pour objet un emballage distributeur pour produit pâteux ou visqueux comportant une tête distributrice et un corps, ladite tête distributrice comportant un bec traversé par une ouverture de décharge, obturable à une extrémité par une fermeture amovible et raccordée par son autre extrémité à une collerette;
le corps, en substance tubulaire, se développe suivant un axe et comporte une enveloppe intérieure et une enveloppe extérieure entourant ladite enveloppe intérieure, ces deux enveloppes étant fermées à une extrémité du corps et étant, à l'autre extrémité, reliées entre elles et au pourtour de la collerette de la tête distributrice, l'enveloppe intérieure étant plus souple que l'enveloppe extérieure, dépourvue de mémoire élastique et apte à contenir un produit pâteux ou visqueux;
l'enveloppe extérieure étant plus élastique et plus rigide que l'enveloppe intérieure, fais néanmoins déformable sous l'effet d'une force de compression manuelle et capable de reprendre en substance sa forme initiale lorsque la force de compression cesse d'être appliquée.

Un dispositif antiretour empêche le passage d'air du volume compris entre l'enveloppe extérieure et l'enveloppe intérieure vers l'extérieur lorsque l'enveloppe extérieure est comprimée, mais permet le passage de l'air ambiant vers ce volume lorsque la compression cesse d'être appliquée.

Le corps de cet emballage comporte deux enveloppes accolées, ces enveloppes étant réunies et confondues avec la collerette de la tête distributrice et ainsi maintenues au niveau de ladite collerette et en au moins deux points à l'extrémité du corps opposée à ladite tête distributrice.

Cet emballage est caractérisé en ce que les dites enveloppes sont formées en une opération, le corps étant formé d'au moins deux couches superposées constituées à partir d'au moins une feuille de matériau, repliées en deux suivant un axe perpendiculaire à celui dudit corps, soudées à recouvrement sur leurs côtés s'étendant suivant l'axe du corps, leur extrémité libre étant reliée au pourtour de la collerette de la tête distributrice.

Suivant une autre forme de réalisation, cet emballage est caractérisé en ce que les deux enveloppes sont formées en une opération le corps étant constitué d'au moins deux couches superposées formées à partir d'au moins une feuille de matériau, enroulées sur elles-mêmes autour de l'axe suivant lequel ledit corps se développe, ledit corps comportant au moins une soudure en substance parallèle à cet axe.

De façon préférée, l'extrémité du corps tubulaire opposée à la tête distributrice est formée par une soudure; suivant une forme alternative, l'extrémité du corps tubulaire opposée à la tête distributrice est solidarisée au pourtour de la collerette d'une embase.

Suivant une autre forme d'exécution, l'enveloppe extérieure est formée d'au moins deux sous-couches.

De façon avantageuse, l'enveloppe intérieure et les sous-couches de l'enveloppe extérieure sont identiques entre elles.

L'enveloppe intérieure et les sous-couches de l'enveloppe extérieure peuvent d'ailleurs constituer les plis successifs d'une même feuille de matériau.

Suivant une autre forme de réalisation, une sous-couche médiane et l'enveloppe intérieure sont constituées d'un même matériau et constituent, de préférence, deux plis d'une même feuille de matériau.

Suivant une forme de réalisation avantageuse, la sous-couche médiane et l'enveloppe intérieure sont formées d'une seule feuille en forme de manchon aplatie en substance suivant un plan.

Le dispositif antiretour comprend, de préférence, au moins un orifice dans l'enveloppe extérieure, un clapet disposé à la face intérieure de l'enveloppe extérieure en regard dudit au moins un orifice, une zone où l'enveloppe extérieure et l'enveloppe intérieure ne sont pas solidarisées entourant ledit au moins un orifice et ledit clapet.

Suivant une autre forme de réalisation, le dispositif antiretour comprend au moins un orifice ménagé dans l'enveloppe extérieure, l'enveloppe intérieure étant formée d'une feuille dont les bords sont soudés à recouvrement, le recouvrement des bords de cette feuille et la position de la soudure étants tels qu'il subsiste, à l'extérieur de l'enveloppe interne, une extrémité libre, l'enveloppe externe et l'enveloppe interne étant solidarisées l'une par rapport à l'autre de façon telle que l'extrémité libre soit disposée en regard de l'orifice et forme clapet pour ledit orifice, cet agencement formant un dispositif antiretour.

Suivant une autre forme d'exécution, le dispositif antiretour comprend au moins un orifice perce dans l'enveloppe extérieure, au moins un orifice percé dans la couche médiane, la surface de recouvrement de matériau souple entre ces deux orifices formant clapet antiretour, une zone dans laquelle l'enveloppe extérieure et la sous-couche médiane ne sont pas solidarisées entourant ladite valve.

Suivant une autre forme de réalisation, le dispositif antiretour comporte au moins un orifice percé le long d'une soudure à recouvrement de deux feuilles, le bord de la feuille recouverte se prolongeant au moins jusqu'à l'aplomb de cet au moins un orifice, de façon à former un clapet antiretour pour cet au moins un orifice.

L'objet de l'invention est aussi un procédé de fabrication d'emballages distributeurs qui comprend les opérations suivantes :
superposition d'au moins deux couches de matériaux, constituées à partir d'au moins une feuille de matériau une de ces couches étant plus rigide et plus élastique que la seconde, la seconde étant, inversement, plus souple et dépourvue de mémoire élastique que la première;
agencement d'un dispositif antiretour;
repli transversal ou enroulement de ces couches superposées sur elles-mêmes de façon à former des corps sensiblement tubulaires;
jonction hermétique des côtés des couches s'étendant suivant l'axe de ces corps;
fermeture d'une des extrémités de ces corps tubulaires en solidarisant entre elles, de façon hermétique, les couches de l'enveloppe externe et en solidarisant entre elles les couches de l'enveloppe interne;
solidarisation entre elles des côtés des couches formant l'extrémité ouverte de la paroi tubulaire;
solidarisation de l'extrémité ouverte de chacun des corps tubulaires avec la collerette d'une tête, de façon telle que l'enveloppe interne, l'enveloppe externe et la collerette forment un ensemble indissociable.

Ce procédé comporte, de préférence, une solidarisation superficielle des deux couches, une surface représentant au moins 50% de la surface totale en contact restant libre de se mouvoir.

Avantageusement, ce procédé comporte, en outre, l'opération préalable suivante : pliage d'une feuille de matériau souple de façon à réaliser au moins deux couches superposées.

L'agencement d'un dispositif antiretour comprend avantageusement les opérations suivantes :
percement d'au moins un orifice dans l'enveloppe extérieure du corps tubulaire, et
placement d'un clapet antiretour entre l'enveloppe extérieure et l'enveloppe intérieure.

Suivant un autre mode d'exécution, cet insertion d'un dispositif antiretour comprend les opérations suivantes :
percement d'au moins un orifice dans l'enveloppe extérieure du corps tubulaire;
percement d'au moins un deuxième orifice dans une couche médiane du corps tubulaire, les deuxièmes orifices ne venant pas en regard des premiers, et
ménager une surface de recouvrement non encollée entre l'axe de ces premières et deuxièmes orifices, cette surface de recouvrement formant clapet antiretour.

Parmi les avantages de l'invention, on peut citer la possibilité d'appliquer ce type d'emballage à des produits relativement bon marché qui bénéficient de la sorte d'un emballage de qualité et d'une meilleure conservation.

Un autre avantage réside dans le faible volume de matières premières nécessaires à la fabrication.

Un autre avantage réside dans la facilité de changement des paramètres de fabrication, vu la simplicité du procédé de fabrication.

Un autre avantage tient aux possibilités de variations de formes possibles.

Un autre avantage est que la conception de l'emballage assure un bon maintien de l'enveloppe intérieure qui se vide sans formation de poches résiduelles.

D'autres particularités ou avantages de l'invention ressortiront de la description d'une forme d'exécution particulière faite ci-après, référence étant faite aux dessins ci-joints, dans lesquels :
la Fig. 1 est une vue schématique éclatée, en perspective, d'un emballage suivant l'invention, à un stade de fabrication intermédiaire;
la Fig. 2 est une vue de l'emballage de la Fig. 1 à un stade d'achèvement complet;
la Fig. 3 est une vue en coupe suivant le plan III-III de l'emballage de la Fig. 1;
la Fig. 4 est une vue schématique éclatée, en perspective, d'une autre forme de réalisation de l'emballage suivant l'invention;
la Fig. 5 est une vue en coupe suivant le plan V-V d'un détail de la Fig. 4;
les Fig. 6 à 8 sont des vues schématiques successives montrant l'enroulement progressif de l'empilement de feuilles pour la formation de la gaine;
la Fig. 9 est une vue en coupe à hauteur de la valve de la Fig. 6;
les Fig. 10 à 14 sont des vues schématiques en coupe transversale d'autres modes de réalisation de l'emballage suivant l'invention;
la Fig. 15 est une vue en coupe à hauteur de la valve de la Fig. 12;
la Fig. 16 est une vue en coupe de feuilles enroulées suivant la Fig. 14;
la Fig. 17 est une vue en coupe d'un détail de la Fig. 11, et
la Fig. 18 est une vue en coupe d'un détail de réalisation d'un dispositif antiretour.

La Fig. 1 montre de façon schématique deux parties de l'emballage suivant l'invention. La tête 1 comporte essentiellement un bec distributeur 2 traversé axialement par un orifice 3. Une extrémité du bec 2 est normalement obturée par une fermeture amovible (non représentée). L'autre extrémité s'élargit pour former une collerette 4. Cette collerette 4 est pourvue, sur toute sa périphérie, d'une surface de contact 5. L'emballage comprend également un corps 6 composé de deux enveloppes 7, 8 composées de matériaux de rigidité différente, le matériau le plus rigide et le plus élastique étant disposé vers l'extérieur.

Ces deux enveloppes 7, 8 sont enroulées sur elles-mêmes de façon à former le corps tubulaire 6 à section fermée. Une soudure 9 effectuée parallèlement à l'axe de ce corps tubulaire 6 maintient les enveloppes 7, 8 dans cette configuration.

Il va de soi que la soudure 9 pourrait être remplacée par un trait de colle (ou tout autre moyen connu de l'homme de métier) sans sortir du cadre de l'invention.

La Fig. 2 montre le même emballage sous sa forme terminée. La collerette 4 est raccordée au corps tubulaire 6 et ferme ainsi de façon hermétique le volume déterminé par chacune des enveloppes 7, 8 composant le corps 6; on note qu'au stade terminal, la collerette 4 est totalement confondue avec les deux enveloppes externe 7 et interne 8. L'autre extrémité du corps tubulaire 6 est refermée par une soudure 10 qui solidarise l'ensemble des couches entre elles, tant les couches formant l'enveloppe interne 8 que les couches formant l'enveloppe externe 7.

On voit, percé dans l'enveloppe externe 7, un orifice 11 qui constitue l'issue d'un dispositif antiretour 12 dont le fonctionnement sera décrit à la Fig. 3. Cette Fig. 3 montre l'emballage 1 en coupe à hauteur de la valve 12. Les épaisseurs des parois ont été accentuées à dessein.

Les extrémités des enveloppes 7, 8 sont scellées ensemble, hermétiquement l'une par rapport à l'autre par la soudure longitudinale 9. L'enveloppe interne 8 détermine avec la collerette 4, d une part, et avec la soudure transversale 10, de l'autre, un volume ("le volume interne") qui sera occupé par le produit pâteux auquel l'emballage est destiné.

A l'extérieur de l'enveloppe interne 8, entre celle-ci et la paroi externe 7, s'étend un second volume ("le volume externe") également délimité de part et d'autre par la collerette 4 et la soudure transversale 10. Ce second volume, initialement réduit, lorsque l'emballage est plein, contient de l'air et communique avec l'atmosphère par l'ouverture 11. Un clapet 13 obture cette ouverture 11 - de façon unidirectionnelle - de manière à ce que l'air presse sur le clapet 13 et ne puisse s'échapper vers l'extérieur lorsqu'on comprime l'emballage, mais puisse rentrer aisément lorsque cette pression cesse.

Le fonctionnement de ce dispositif est simple : lorsque l'on presse les contours de l'enveloppe externe 7, l'air emprisonné dans l'enveloppe externe 7 comprime l'enveloppe interne 8 et provoque l'expulsion d'une quantité déterminée de produit pâteux. L'enveloppe interne 8, de faible rigidité et pratiquement sans mémoire élastique, garde sensiblement la forme imposée lorsque la pression sur l'enveloppe externe 7 cesse, cependant que l'enveloppe externe 7, plus rigide, reprend assez rapidement sa forme initiale par "mémoire" élastique. Il se produit à ce moment une légère dépression dans le volume externe, qui entraîne normalement la succion, au travers de la valve 12, d'un volume d'air correspondant au volume de produit expulsé, l'inertie de l'enveloppe interne 8 et du produit pâteux lui-même, de même qu'une légère restriction de la section de l'orifice 3 (non représentée) ou un dispositif unidirectionnel empêchent le retour d'une quantité significative d'air ou de produit dans le volume interne par l'orifice 3.

Dans le mode de réalisation montré à la Fig. 2, la valve 12 peut être remplacée, suivant les performances souhaitées, par tout autre dispositif antiretour, de préférence peu onéreux. On peut ainsi se limiter à un simple orifice que l'utilisateur obture lorsqu'il presse l'emballage, ou encore prévoir une zone poreuse dans la paroi de l'enveloppe externe 7, cette zone à débit d'air limité provoquant une perte d'air négligeable lorsqu'on appuie sur l'enveloppe extérieure 7, mais lui permettant de reprendre ensuite graduellement sa forme grâce à sa mémoire élastique.

A mesure que la quantité de produit pâteux se réduit, la poche formée par l'enveloppe interne 8 se réduit d'autant. Elle est toutefois maintenue en place tout du long par la soudure longitudinale 9 et par des zones d'encollage qui ne retiennent cependant pas plus que la moitié de sa surface, de façon à permettre un repli progressif et une éjection aussi complète que possible du produit pâteux qu'elle renferme et éviter l'obstruction du bec 2 par la formation d'une poche dans la paroi interne.

La Fig. 4 montre une autre forme de réalisation d'un emballage suivant l'invention. Dans celle-ci, le corps 6 est formé en repliant dans le sens de la longueur deux feuilles formant des enveloppes 7, 8 de rigidités différentes superposées, la feuille formant l'enveloppe 7 la plus rigide étant toujours tournée vers l'extérieur. Le corps 6 est scellé suivant son axe par deux jonctions 15 solidarisant (par soudure ou par collage) les bords longitudinaux de ces feuilles repliées. Un bec distributeur 2 est fixé, par une collerette 4 de forme adéquate, au bord libre du corps 6 ainsi formé.

On dispose ainsi de deux volumes indépendants, un volume interne communiquant avec l'orifice 3 du bec distributeur 2, délimité par la feuille formant l'enveloppe interne 8, les deux jonctions 15 et la collerette 4, et, d'autre part, le volume "externe" compris entre l'enveloppe interne 8 et l'enveloppe externe 7, délimité lui aussi par les deux jonctions 15 et la collerette 4. On remarque qu'ici aussi les deux enveloppes 7, 8 sont confondues (voire fusionnées) avec la collerette 4 au niveau de sa surface de contact 5.

Le volume externe communique par l'orifice 11 avec l'atmosphère. Un clapet 13, situé sur la face interne de l'enveloppe externe 7, fait office de dispositif antiretour 12, comme on le voit de façon plus détaillée à la Fig. 5.

Le procédé de fabrication d'un emballage suivant l'invention est rapide et peu onéreux et ses éléments se retrouvent dans les figures décrites. Suivant une première forme de procédé, on part de feuilles de matériaux présentant deux rigidités différentes 16, 17 (de par leur nature ou de par leur épaisseur). Pour une fabrication continue, ces feuilles sont généralement prélevées mécaniquement sur des rouleaux à déroulement continu. Après superposition, les feuilles 16, 17 sont enroulées sur elles-mêmes et soudées pour former un manchon tubulaire 18. On peut prévoir également un encollage des deux feuilles 16, 17 sur au moins une partie de leur périmètre. Les tronçons sont débités à longueur et un dispositif antiretour 12 est inséré ou ménagé dans le corps 6. Une soudure ou un encollage en bout permet l'insertion de la collerette 4, supportant le bec 2, sur le corps 6. L'emballage est terminé par le soudage par pinçage de l'autre extrémité 10 du corps ou son insertion sur une embase. Suivant les qualités recherchées, on peut également partir d'une feuille unique 19, de matière plastique par exemple, qui, pour la fabrication, est d'abord repliée sur elle-même et encollée entre deux plis, de façon à former une couche extérieure composite plus épaisse et plus rigide. Cette feuille 19 repliée est utilisée comme une superposition de feuilles, enroulée sur elle-même et soudée pour former un manchon comme décrit plus haut. Une feuille encollée réagit mieux que ne réagirait une feuille identique présentant une épaisseur double. La couche d'encollement 20 participe en effet également par ses propriétés mécaniques intrinsèques et par son épaisseur, aux propriétés de l'enveloppe.

Les Fig. 6 et 10 à 13 montrent différentes façons d'agencer les feuilles pour réaliser le corps d'un emballage suivant l'invention.

Ces différentes figures montrent l'aspect des feuilles 16, 17 empilées avant leur mise en forme pour réaliser le corps 6 de l'emballage, ce qui permet de mieux comprendre les particularités de l'emballage et de son procédé de fabrication.

La Fig. 6 montre, en perspective, un empilement comportant une feuille souple 16 et une feuille plus rigide 17, en l'occurrence de forme sensiblement rectangulaire. Ces feuilles 16, 17 présentent deux côtés longitudinaux 21, 22 et deux côtés transversaux 23. Un moyen de solidarisation 20 (de la colle, en l'occurrence) est réparti entre les feuilles 16, 17; cette solidarisation est toutefois répartie de façon à ne pas entraver les mouvements des feuilles sur plus de 50% de leur surface. Le dispositif antiretour 12, tel qu'il apparaît en coupe à la Fig. 9, comprend ici un clapet 13 venant obturer l'orifice 11 percé dans la couche 17 la plus rigide. Pour réaliser le corps 6 de l'emballage suivant l'invention, on rapproche les côtés longitudinaux 21, 22 ou les côtés transversaux 23, 23 de manière à obtenir les configurations successives montrées aux Fig. 7 et 8, et enfin une forme tubulaire 18. Les deux bords en contact 21, 22 ou 23, 23 sont joints pour maintenir cette forme.

La Fig. 10 montre une autre base de départ pour réaliser, suivant le même procédé, un emballage suivant l'invention. Une seule feuille 19, d'épaisseur inégale, est pliée en deux suivant un axe longitudinal. On obtient deux couches superposées 24, 25 de rigidité différente. Comme pour l'exemple précédent, l'enroulement peut se faire suivant un axe longitudinal, parallèlement à la pliure, ou suivant un axe transversal, perpendiculairement à celle-ci.

Les deux couches 24, 25 sont partiellement encollées (tout en conservant leur liberté relative sur au moins 50% de leur surface). Comme à la Fig. 9, un clapet 13 est inséré sur la couche 24 la plus rigide, à hauteur d'un orifice 11 de façon à réaliser un dispositif antiretour 12.

Diverses méthodes permettent d'obtenir deux rigidités différentes à partir d'une même feuille. Comme décrit à la Fig. 10, on peut utiliser une feuille 19 présentant, sur sa largeur, des épaisseurs variables, ou encoller plusieurs épaisseurs successives d'une même feuille. On peut également, lors de la fabrication, imprimer à une feuille un certain cintrage. La partie de cette feuille cintrée, destinée à former l'enveloppe extérieure 7, est travaillée en conservant le sens de sa courbure initiale. La partie destinée à former l'enveloppe intérieure 8, au contraire, est retournée par le pliage et mise en forme en contrariant son cintrage initial, d'où une perte d'élasticité qui la différencie de l'enveloppe extérieure 7.

Il est également possible, par un simple traitement mécanique (trituration par exemple) d'une partie de la largeur de la feuille originale, d'obtenir des qualités mécaniques différentes, propices à l'effet recherché dans l'emballage suivant l'invention.

On peut remarquer, enfin, que le double pli nécessaire à la formation des deux enveloppes 7, 8 peut être également obtenu par l'aplatissement, grosso modo suivant un plan, d'un tronçon de boyau fabriqué dans le ou les matériaux adéquats. Ce boyau aplati est ensuite replié sur lui-même, comme montré aux Fig. 7 et 8 pour former un nouveau corps tubulaire 18.

La Fig. 11 montre une autre forme d'un empilement de feuilles pouvant être enroulé pour réaliser le corps d'un emballage suivant l'invention. Comme pour l'exemple de la Fig. 10, il s'agit d'une feuille d'épaisseur inégale. La partie la plus mince 27 forme la couche inférieure. Les deux extrémités libres 28, 28 de la feuille originale, plus épaisses, forment la couche supérieure. Elles sont jointes par un raccord soudé qui restera visible après enroulement puisqu'il fait partie de l'enveloppe extérieure 7. Une telle réalisation montre que les feuilles formant les enveloppes intérieure 8 et extérieure 7 peuvent être interrompues sans que cela nuise en rien au bon fonctionnement de l'emballage. En conséquence, il est possible d'intégrer dans le processus de fabrication de l'emballage suivant l'invention des opérations intermédiaires sans s'éloigner du concept de base. Par ailleurs, en se référant à la Fig. 17, on constate que ce mode de fabrication permet la réalisation aisée d'un dispositif antiretour 12. Lors du soudage par recouvrement, on laisse dépasser légèrement par en dessous l'extrémité 31 de la partie recouverte; cette partie 31 vient s'appliquer tout comme un clapet sur l'orifice 11 ménagé près de la soudure. Une telle valve peut également être ménagée dans une couche médiane, de plus faible élasticité, l'orifice de la valve étant placé en regard d'un orifice 11 ménagé dans l'enveloppe extérieure 7; l'efficacité du clapet ainsi formé peut être améliorée par une entaille longitudinale, qui en affaiblit la section, ou encore par deux entailles transversales qui en réduisent la longueur.

Les Fig. 12 et 13 illustrent la possibilité de réaliser un corps d'emballage à partir d'une feuille 32, 33, 34 repliée en deux fois sur elle-même, de façon à obtenir trois couches 32, 33, 34 de matière superposées. Préalablement au pliage, on réalise des perforations 11, 35 sur deux des plis, disposées de façon à ne pas venir en regard les unes des autres, comme on le voit à la Fig. 15. La languette 36 de matière souple séparant ces deux perforations 11, 35 assure la fonction d'un clapet antiretour 12, encore améliorée par le cintrage qui intervient lors de la fabrication du corps 6 de l'emballage. La forme et les dimensions des trous 11 et 35 sont fonction de la rigidité du plastique utilisé. Le repli 32 destiné à être tourné vers l'extérieur et le repli médian 33 sont solidarisés, par encollage 20 par exemple (à l'exception de la zone entourant les perforations), de façon à obtenir une paroi "double", plus rigide que la couche "simple" de l'enveloppe intérieure 34 et qui fonctionne donc parfaitement suivant le principe de l'invention. On remarquera que le pliage peut se faire en Z comme à la Fig. 12 ou en plis croisés comme à la Fig. 13.

L'on peut encore combiner les feuilles de matériaux de différentes façons. A la Fig. 14, deux feuilles 37, 38 de matériaux différents sont utilisées : une feuille 37 de matériau plus rigide et une feuille 38 de matériau plus souple, cette dernière pliée en deux. La première enveloppe est obtenue en solidarisant la première feuille 37 et un des replis de la deuxième feuille 38, en réalisant le dispositif antiretour 12 suivant la méthode décrite plus haut. La deuxième enveloppe 8 est réalisée en solidarisant les bords longitudinaux de la deuxième feuille 38. Le tout est enroulé comme décrit précédemment (Fig. 7, 8) pour former le corps 6 de l'emballage.

La Fig. 16 montre la section d'un corps enroulé utilisant une structure comme décrit à la Fig. 14. Comme on peut le voir, il est possible, lors de la superposition, de décentrer légèrement les feuilles 37, 38 les unes par rapport aux autres, ce qui permet de réaliser notamment des économies de matière et d'améliorer les qualités techniques de l'emballage.

Suivant les nécessités techniques auxquelles doit répondre l'emballage, on peut être amené à superposer pour le réaliser un nombre indéterminé de couches, obtenues soit par des pliages successifs d'une ou plusieurs feuilles, soit par l'empilement de feuilles distinctes, qui sont ensuite enroulées sur elles-mêmes et soudées.

La Fig. 18 montre une autre façon, fort avantageuse, de réaliser un dispositif antiretour. Dans cette forme de réalisation, l'enveloppe extérieure 7 présente un orifice 11. Les bords de la feuille formant l'enveloppe intérieure 8 présentent un fort recouvrement et sont soudés longitudinalement par une soudure 9, de façon telle qu'un bord libre 31 s'étend dans l'intervalle entre l'enveloppe intérieure 8 et l'enveloppe extérieure 7 et vient en regard de l'orifice 11. Ce bord libre 31 assume le rôle d'un clapet vis-à-vis ce l'orifice 11 et forme avec celui-ci un dispositif antiretour 12. Le maintien des positions relatives des deux enveloppes 7, 8 est assuré par un collage 20 disposé à proximité de la valve 12.

Il ressortira clairement pour l'homme de métier que chaque fois qu'il est fait allusion dans la présente demande à un assemblage ou à une solidarisation, cette opération peut être obtenue soit par soudure, soit par soudure ponctuelle, soit par collage, soit par scellement, soit par d'autres moyens de scellement appropriés à des feuilles en matière plastique ou composites, comportant éventuellement une pellicule métallique ou métallisée.

## Revendications

1. Emballage distributeur pour produit plus ou moins pâteux ou visqueux comportant une tête distributrice (1) et un corps (6), ladite tête distributrice comportant un bec (2) traversé par une ouverture de décharge (3), obturable à une extrémité par une fermeture amovible, et raccordée par son autre extrémité à une collerette (4);
le corps (6), en substance tubulaire, se développant suivant un axe et comportant une enveloppe intérieure (8) et une enveloppe extérieure (7) entourant ladite enveloppe intérieure (8), ces deux enveloppes (7, 8) étant fermées à une extrémité du corps (6) et étant, à l'autre extrémité, reliées entre elles et au pourtour (5) de la collerette (4) de la tête distributrice (1);
l'enveloppe intérieure (8) étant plus souple que l'enveloppe extérieure (7), dépourvue de mémoire élastique et apte à contenir un produit pâteux ou visqueux;
l'enveloppe extérieure (7) étant plus élastique et plus rigide que l'enveloppe intérieure (8), mais néanmoins déformable sous l'effet d'une force de compression manuelle et capable de reprendre en substance sa forme initiale lorsque la force de compression cesse d'être appliquée;
un dispositif antiretour (12) empêchant le passage d'air du volume compris entre l'enveloppe extérieure (7) et l'enveloppe intérieure (8) vers l'extérieur lorsque l'enveloppe extérieure (7) est comprimée, mais permettant le passage de l'air ambiant vers ce volume lorsque la compression cesse d'être appliquée,
le corps (6) comportant deux enveloppes accolées (7, 8), ces enveloppes (7, 8) étant réunies et confondues avec la collerette (4) de la tête distributrice (1), et ainsi maintenues au niveau de ladite collerette (4) et en au moins deux points à l'extrémité opposée à ladite tête distributrice (1),
caractérisé en ce que les dites enveloppes (7, 8) sont formées en une opération;
le corps (6) étant formé d'au moins deux couches superposées (16, 17, 24, 25) constituées à partir d'au moins une feuille de matériau (16, 17, 19), repliées en deux suivant un axe perpendiculaire à celui dudit corps (6), soudées à recouvrement sur leurs côtés (15) s'étendant suivant l'axe du corps (6), leur extrémité libre étant reliée au pourtour (5) de la collerette (4) de la tête distributrice.

2. Emballage distributeur pour produit plus ou moins pâteux ou visqueux comportant une tête distributrice (1) et un corps (6), ladite tête distributrice (1) comportant un bec (2) traversé par une ouverture de décharge (3), obturable à une extrémité par une fermeture amovible, et raccordée par son autre extrémité à une collerette (4);
le corps (6), en substance tubulaire, se développant suivant un axe et comportant une enveloppe intérieure (8) et une enveloppe extérieure (7) entourant ladite enveloppe intérieure (8), ces ceux enveloppes (7, 8) étant fermées à une extrémité du corps (6) et étant, à l'autre extrémité, reliées entre elles et au pourtour (5) de la collerette (4) de la tête distributrice (1);
l'enveloppe intérieure (8) étant plus souple que l'enveloppe extérieure (7), dépourvue de mémoire élastique et apte à contenir un produit pâteux ou visqueux;
l'enveloppe extérieure (7) étant plus élastique et plus rigide que l'enveloppe intérieure (8), mais néanmoins déformable sous l'effet d'une force de compression manuelle et capable de reprendre en substance sa forme initiale lorsque la force de compression cesse d'être appliquée;
un dispositif antiretour (12) empêchant le passage d'air du volume compris entre l'enveloppe extérieure (7) et l'enveloppe intérieure (8) vers l'extérieur lorsque l'enveloppe extérieure (7) est comprimée, mais permettant le passage de l'air ambiant vers ce volume lorsque la compression cesse d'être appliquée,
le corps (6) comportant deux enveloppes accolées (7, 8), ces enveloppes (7, 8) étant réunies et confondues avec la collerette (4) de la tête distributrice (1), et ainsi maintenues au niveau de ladite collerette (4) et en au moins deux points à l'extrémité du corps (6) opposée à ladite tête distributrice (1), caractérisé en ce que lesdites enveloppes sont formées en une opération, le corps (6) étant constitué d'au moins deux couches superposées (16, 17, 24, 25) formées à partir d'au moins une feuille de matériau (16, 17, 19), enroulées sur elles-mêmes autour de l'axe suivant lequel ledit corps (6) se développe, ledit corps comportant au moins une soudure (9) en substance parallèle à cet axe.

3. Emballage suivant la revendication 2, caractérisé en ce que l'extrémité du corps tubulaire (6) opposée à la tête distributrice est fermée par une soudure (10).

4. Emballage suivant la revendication 2 caractérisé en ce que l'extrémité du corps tubulaire (6) opposée à la tête distributrice est solidarisée au pourtour de la collerette d'une embase.

5. Emballage suivant l'une quelconque des revendications 2 à 4, caractérisé en ce que l'enveloppe extérieure (7) est formée d'au moins deux sous-couches 32, 33, 37, 38).

6. Emballage suivant la revendication 5, caractérisé en ce qu'une sous-couche médiane et l'enveloppe (8) intérieure sont constituées d'un même matériau.

7. Emballage suivant la revendication 6 caractérisé en ce que la sous-couche médiane et l'enveloppe (8) intérieure sont formées d'une seule feuille en forme de manchon aplatie en substance suivant un plan.

8. Emballage suivant l'une quelconque des revendications précédentes, caractérisé en ce que le dispositif antiretour (12) comprend au moins un orifice (11) dans l'enveloppe extérieure (7), un clapet (13) disposé à la face interne de l'enveloppe extérieure en regard dudit au moins un orifice, une zone où l'enveloppe extérieure (7) et l'enveloppe intérieure (8) ne sont pas solidarisées entourant ledit au moins un orifice (11) et ledit clapet (13).

9. Emballage suivant l'une quelconque des revendications 1 à 6, caractérisé en ce que le dispositif antiretour (12) comprend au moins un orifice (11) ménagé dans l'enveloppe extérieure (7), l'enveloppe intérieure étant formée d'une feuille dont les bords sont soudés à recouvrement, le recouvrement des bords de cette feuille et la position de la soudure étant tels qu'il subsiste vers l'extérieur de l'enveloppe interne une extrémité libre (31), l'enveloppe externe (7) et l'enveloppe interne (8) étant solidarisées l'une par rapport à l'autre de façon telle que l'extrémité libre (31) soit en regard de l'orifice (11) et forme un clapet pour ledit orifice, cet agencement formant un dispositif antiretour (12).

10. Emballage suivant l'une quelconque des revendications 5 à 7, caractérisé en ce que le dispositif antiretour (12) comprend au moins un orifice (11) percé dans l'enveloppe extérieure, et au moins un orifice (35) percé dans la couche médiane, la surface de recouvrement (36) de matériau souple entre ces orifices (11, 35) formant clapet antiretour, une zone dans laquelle l'enveloppe extérieure et la sous-couche médiane ne sont pas solidarisées entourant ladite valve.

11. Emballage suivant l'une quelconque des revendications 1 à 7, caractérisé en ce que le dispositif antiretour (12) comporte au moins un orifice (11) percé le long d'une soudure longidutinale à recouvrement (9) de deux bords, le bord (31) de la feuille recouvert se prolongeant au moins jusqu'à l'aplomb de cet au moins un orifice (11), de façon telle qu'il forme un clapet antiretour pour cet au moins un orifice (11).

12. Procédé de fabrication d'un emballage distributeur suivant l'une quelconque des revendications 1 à 7, caractérisé en ce qu'il comprend les opérations suivantes :
superposition d'au moins deux couches de matériaux (16, 17, 24, 25), constituées à partir d'au moins une feuille de matériau (16, 17, 19) une de ces couches (17) étant plus rigide et plus élastique que la seconde, la seconde (16) étant, inversement, plus souple et dépourvue de mémoire élastique que la première;
agencement d'un dispositif antiretour (12); repli transversal ou enroulement de ces couches superposées sur elles-mêmes de façon à former des corps (6) sensiblement tubulaires;
jonction hermétique des côtés des couches (21, 22) s'étendant suivant l'axe de ces corps;
fermeture d'une des extrémités de ces corps tubulaires en solidarisant entre elles de façon hermétique les couches de l'enveloppe externe et en solidarisant entre elles les couches de l'enveloppe interne;
solidarisation entre elles des cotés des couches formant l'extrémité ouverte de la paroi tubulaire, et
solidarisation de l'extrémité ouverte de chacun de ces corps tubulaires avec la collerette d'une tête, de façon telle que l'enveloppe interne, l'enveloppe externe et la collerette forment un ensemble indissociable.

13. Procédé suivant la revendication 12, caractérisé en ce qu'il comporte, en outre, l'opération suivante :
solidarisation superficielle de ces deux couches (16, 17), une surface représentant au moins 50% de la surface totale en contact restant libre de mouvement.

14. Procédé suivant la revendication 12, caractérisé en ce qu'il comporte, en outre, l'opération préalable suivante : pliage d'une feuille de matériau souple de façon à réaliser au moins deux couches superposées.

15. Procédé suivant l'une quelconque des revendications 12, 13 et 14, caractérisé en ce que l'aménagement d'un dispositif antiretour (12) comprend les opérations suivantes :
percement d'au moins un orifice (11) dans l'enveloppe extérieure du corps tubulaire, et
placement d'un clapet antiretour (13) entre l'enveloppe extérieure (7) et l'enveloppe intérieure (8), en regard de cet orifice.

16. Procédé suivant l'une quelconque des revendications 12, 13 et 14, caractérisé en ce que l'aménagement d'un dispositif antiretour (12) comprend les opérations suivantes :
percement d'au moins un orifice (11) dans l'enveloppe extérieure (7) du corps tubulaire;
percement d'au moins un deuxième orifice dans une couche médiane (33) du corps tubulaire (6), les deuxièmes orifices (35) ne venant pas en regard des premiers, et
ménager une surface de recouvrement non encollée (36) entre l'axe de ces premiers et deuxièmes orifices, cette surface de recouvrement formant clapet antiretour.

## Claims

1. Dispensing packaging for variously pasty or viscous products comprising a dispenser head (1), a body (6), the dispenser head, including a nozzle (2) traversed by a discharge opening (3), being obturable at one extremity by a detachable closure, and being connected by its other extremity to a flange (4),
the body (6), essentially tubular, extending according to an axis and including an interior envelope (8) and an exterior envelope (7), said exterior envelope (7) surrounding the interior envelope (8), these two envelopes (7, 8) being closed at one extremity of the body (6) and being, at the other extremity, connected to each other and to the periphery (5) of the flange (4) of the dispenser head (1), the interior envelope (8) being more supple than the exterior envelope (7), devoid of elastic memory and suitable for containing a pasty or viscous product,
the exterior envelope (7) being more elastic and more rigid than the interior envelope (8), but nevertheless deformable under the effect of a manual compression force and capable of resuming substantially its initial form when the compression force ceases to be applied,
a non-return device (12) for prohibiting the passage toward the exterior of air from the volume comprised between the exterior envelope (7) and the interior envelope (8) when the exterior envelope (7) is compressed, but permitting the passage of ambient air towards this volume when the compression force ceases to be applied,
the body being comprised of two coupled envelopes (7, 8), said envelopes (7, 8) being united and merged with the flange (4) of the disperser head (1) and thus held in position with respect to the aforesaid flange (4) and on at least two points towards the extremity opposite the aforesaid disperser head (1), characterized in that
the aforesaid envelopes (7, 8) are made up in one operation, the body (6) being made up of at least two superposed layers (16, 17, 24, 25) formed from at least one sheet of material (16, 17, 19) folded over in two according to an axis perpendicular to that of the aforesaid body (6), lap-welded along their sides (15) extending according to the axis of the body (6), their free extremity being connected to the periphery (5) of the flange (4) of the dispenser head.

2. Dispensing packaging for variously pasty or viscous products comprising a disperser head (1), a body (6), the dispenser head including a nozzle (2) traversed by a discharge opening (3), being obturable at one extremity by a detached closure, and connected by its other extremity to a flange (4),
the body (6), essentially tubular, extending according to an axis and including an interior envelope (8) and an exterior envelope (7), said exterior envelope (7) surrounding the interior envelope (8), these two envelopes (7, 8) being closed at one extremity of the body (6) and being, at the other extremity, connected to each other and to the' periphery (5) of the flange (4) of the dispenser head (1), the interior envelope (8) being more supple than the exterior envelope (7), devoid of elastic memory and suitable for containing a pasty or viscous product,
the exterior envelope (7) being more elastic and more rigid than the interior envelope (8), but nevertheless deformable under the effect of a manual compression force and capable of resuming substantially its initial form when the compression force ceases to be applied,
a non-return device (12) for prohibiting the passage toward the exterior of air from the volume comprised between the exterior envelope (7) and the interior envelope (8), when the exterior envelope (7) is compressed, but permitting the passage of ambient air towards this volume when the compression force ceases to be applied,
the body (6) being comprised of two coupled envelopes (7, 8), said envelopes (7, 8) being united and merged with the flange (4) of the disperser head (1) and thus held in position with respect to the aforesaid flange (4) and on at least two points towards the extremity opposite the aforesaid disperser head (1), characterized in that
the aforesaid envelopes (7, 8) are made up in one operation, the body (6) being made up of at least two superposed layers (16, 17, 24, 25) formed from at least one sheet of material (16, 17, 19) rolled up on themselves around the axis according to which the aforesaid body (6) extends, the aforesaid body comprising at least one weld (9) substantially parallel to this axes.

3. Packaging according to claim 2, characterized in that the extremity of the tubular body (6) opposite to the dispenser head is closed by a weld (10).

4. Packaging according to claim 2, characterized in that the extremity of the tubular body (6) opposite to the dispenser head is joined together to the periphery of the flange of a base.

5. Packaging according to any one of claims 1 to 4, characterized in that the exterior envelope (7) is formed of at least two underlayers (32, 33, 37, 38).

6. Packaging according to claim 5, characterized in that a median underlayer and the interior envelope (8) are constituted of one and the same material.

7. Packaging according to claim 6, characterized in that the median underlayer and the interior envelope (8) are formed of one same tubular sheet of material, flattened substantially according to a plane.

8. Packaging according to anyone of the preceding claims, characterized in that the non-return device (12) comprises at least one orifice (11) in the exterior envelope (7), a valving mean (13) placed on the internal face of the exterior envelope, facing this at least one orifice (11), a zone where the exterior envelope (7) and the interior envelope (8) are not joined together surrounding said at least one orifice (11) and said valving means (13).

9. Packaging according to any one of claims 1 to 6, characterized in that the non-return device (12) comprises at least one orifice (11) provided in the exterior envelope (7), the interior envelope being formed of a sheet of which the edges are lap-welded, the overlap of the edges of this sheet and the position of the weld being such that a free extremity (31) subsists towards the exterior of the internal envelope, the external envelope (7) and the internal envelope (8) being joined together one in relation to the other so that the free extremity (31) is facing the orifice (11) and forms valving means for the aforesaid orifice, this disposition forming a non-return device (12).

10. Packaging according to anyone of claims 5 to 7, characterized in that the non-return device (12) comprises at least one orifice (11) pierced in the exterior envelope, and at least one orifice (35) pierced in the median layer, the overlap surface (36) of supple material between these two orifices (11, 35) forming non-return valving means, a zone in which the exterior envelope and the median underlayer are not joined together surrounding the aforesaid valving means.

11. Packaging according to any one of claims 1 to 7, characterized in that the non-return device (2) comprises at least one orifice (11) pierced along a longitudinal lap-welding (9) of two edges, the covered edge (31) of the sheet extending at least up to face this at least one orifice (11), so that it forms non-return valving means for this at least orifice (11).

12. Manufacturing process of a dispensing packaging according to anyone of claims 1 to 7, characterized in that it comprises the following operations:
superposition of at least two layers of materials (16, 17, 24, 25) formed from at least one sheet of material (16, 17, 19), one of these layers (17) being more rigid and more elastic than the second, the second (16) being, inversely, more supple and devoid of elastic memory than the first;
fitting of a non-return device (12);
transversally plying or rolling up these superposed layers on themselves in a manner to form approximately tubular bodies (6);
hermetically jointing the sides of the layers (21, 22) extending according to the axis of these bodies;
closing one of the extremities of these tubular bodies by hermetically joining together to each other the layers of the external envelope and by joining together to each other the layers of the internal envelope;
joining together to each other the sides of the layers forming the open extremity of the tubular wall, and
joining together the open extremities of each of the tubular bodies with the flange of a head, in a manner such that the internal envelope, the external envelope and the flange form an indissociable whole.

13. Process according to claim 12, characterized in that it further comprises the following operation:
superficially joining together these two layers (16, 17), a surface representing at least 50% of the total surface in contact remaining free of movement.

14. Process according to claim 12, characterized in that it further comprises the following preliminary operation: folding a sheet of supple material in such a manner to realize at least two superposed layers.

15. Process according to anyone of claims 12, 13, 14, characterized in that the fitting of a non-return device (12) comprises the following operations:
piercing at least one orifice (11) in the exterior envelope of the tubular body, and
placing non-return valving means (13) between the exterior envelope (7) and the interior envelope (8), facing this orifice.

16. Process according to any one of claims 12, 13 and 14, characterized in that the fitting of a non-return device (12) comprises the following operations:
piercing at least one orifice (11) in the exterior envelope (7) of the tubular body;
piercing at least a second orifice in a median layer (33) of the tubular body (6), the second orifices (35) not facing the first ones, and
providing an overlap surface not glued (36) between the axis of these first and second orifices, this overlap surface forming non-return valving means.

## Patentansprüche

1. Spenderverpackung für mehr oder weniger pastöse oder viskose Waren, die einen Spenderkopf (1) und einen Körper (6) aufweist, wobei dieser Spenderkopf eine Tülle (2) aufweist, durch die eine Entleerungsöffnung (3) verläuft, die an einem Ende durch einen abnehmbaren Verschluß verschließbar und deren anderes Ende mit einem Kragen (4) verbunden ist,
wobei der Körper (6) aus röhrenförmigem Material in Richtung einer Achse verläuft und eine innere Hülle (8) und eine äußere Hülle (7) aufweist, die diese innere Hülle (8) umgibt, wobei diese beiden Hüllen (7, 8) an einem Ende des Körpers (6) verschlossen und am anderen Ende untereinander und mit dem äußeren Umfang (5) des Kragens (4) des Spenderkopfes (1) verbunden sind,
wobei die innere Hülle (8) weicher ist, als die äußere Hülle (7), kein elastisches Rückstellvermögen aufweist und geeignet ist, eine pastöse oder viskose Ware zu enthalten,
wobei die äußere Hülle (7) elastischer und steifer ist, als die innere Hülle (8), aber nichtsdestoweniger unter Einwirkung einer manuellen Kompressionskraft verformbar und in der Lage, im wesentlichen seine ursprüngliche Form wieder anzunehmen, wenn die Kompressionskraft nicht mehr ausgeübt wird,
wobei eine Rückschlagvorrichtung (12) den Durchfluß von Luft aus dem Raum zwischen der äußeren Hülle (7) und der inneren Hülle (8) nach außen verhindert, wenn die äußere Hülle (7) zusammengedrückt wird, jedoch den Durchfluß der Umgebungsluft in diesen Raum zuläßt, wenn sie nicht mehr zusammengedrückt wird,
wobei der Körper (6) zwei zusammengefügte Hüllen (7, 8) aufweist, die mit dem Kragen (4) des Spenderkopfes (1) vereinigt sind und zusammenfallen, und so im Bereich dieses Kragens (4) und in mindestens zwei Punkten am dem Spenderkopf (1) entgegengerichteten Ende gehalten werden,
dadurch gekennzeichnet, daß diese Hüllen (7, 8) in einem Vorgang geformt werden, wobei der Körper (6) aus mindestens zwei übereinander liegenden Schichten (16, 17, 24, 25) geformt wird, die aus mindestens einer Materialfolie (16, 17, 19) bestehen, die entlang einer Achse einmal zusammengefaltet sind, die auf der dieses Körpers (6) senkrecht steht, und an ihren, sich in Richtung der Achse des Körpers (6) erstreckenden Seiten (15) überlappend verschweißt sind, wobei ihr freies Ende mit dem äußeren Umfang (5) des Kragens (4) des Spenderkopfes verbunden ist.

2. Spenderverpackung für mehr oder weniger pastöse oder viskose Waren, die einen Spenderkopf (1) und einen Körper (6) aufweist, wobei dieser Spenderkopf eine Tülle (2) aufweist, durch die eine Entleerungsöffnung (3) verläuft, die an einem Ende durch einen abnehmbaren Verschluß verschließbar und deren anderes Ende mit einem Kragen (4) verbunden ist,
wobei der Körper (6) aus röhrenförmigem Material einer Achse entlang verläuft und eine innere Hülle (8) und eine äußere Hülle (7) aufweist, die diese innere Hülle (8) umgibt, wobei diese beiden Hüllen (7, 8) an einem Ende des Körpers (6) verschlossen und am anderen Ende untereinander und mit dem äußeren Umfang (5) des Kragens (4) des Spenderkopfes (1) verbunden sind,
wobei die innere Hülle (8) weicher ist, als die äußere Hülle (7), kein elastisches Rückstellvermögen aufweist und geeignet ist, eine pastöse oder viskose Ware zu enthalten,
wobei die äußere Hülle (7) elastischer und steifer ist, als die innere Hülle (8), aber nichtsdestoweniger unter Einwirkung einer manuellen Kompressionskraft verformbar und in der Lage, im wesentlichen seine ursprüngliche Form wieder anzunehmen, wenn die Kompressionskraft nicht mehr ausgeübt wird,
wobei eine Rückschlagvorrichtung (12) den Durchfluß von Luft aus dem Raum zwischen der äußeren Hülle (7) und der inneren Hülle (8) nach außen verhindert, wenn die äußere Hülle (7) zusammengedrückt wird, jedoch den Durchfluß der Umgebungsluft in diesen Raum zuläßt, wenn sie nicht mehr zusammengedrückt wird,
wobei der Körper (6) zwei zusammengefügte Hüllen (7, 8) aufweist, die mit dem Kragen (4) des Spenderkopfes (1) vereinigt sind und zusammenfallen, und so im Bereich dieses Kragens (4) und in mindestens zwei Punkten am dem Spenderkopf (1) entgegengerichteten Ende des Körpers (5) gehalten werden,
dadurch gekennzeichnet, daß diese Hüllen (7, 8) in einem Vorgang geformt werden, wobei der Körper (6) aus mindestens zwei übereinander liegenden Schichten (16, 17, 24, 25) geformt wird, die aus mindestens einer Materialfolie (16, 17, 19) bestehen, die um die Achse eingerollt sind, in deren Richtung dieser Körper (6) senkrecht steht, wobei dieser Körper mindestens eine Schweißnaht (9) im wesentlichen parallel zu dieser Achse aufweist.

3. Verpackung nach Patentanspruch 2, dadurch gekennzeichnet, daß das dem Spenderkopf entgegengerichtete Ende des rohrförmigen Körpers (6) durch eine Schweißnaht (10) geschlossen ist.

4. Verpackung nach Patentanspruch 2, dadurch gekennzeichnet, daß das dem Spenderkopf entgegengerichtete Ende des rohrförmigen Körpers (6) mit dem äußeren Umfang des Kragens einer Sockelfläche verbunden ist.

5. Verpackung nach irgendeinem der Patentansprüche 1 bis 4, dadurch gekennzeichnet, daß die äußere Hülle (7) aus mindestens zwei Unterschichten (32, 33, 37, 38) geformt ist.

6. Verpackung nach Patentanspruch 5, dadurch gekennzeichnet, daß eine mittlere Unterschicht und die innere Hülle (8) aus demselben Material bestehen.

7. Verpackung nach Patentanspruch 6, dadurch gekennzeichnet, daß die mittlere Unterschicht und die innere Hülle (8) aus einer einzigen Folie in Form einer im wesentlichen in eine Ebene zusammengedrückten Hülse gebildet werden.

8. Verpackung nach irgendeinem der vorangehenden Patentansprüche, dadurch gekennzeichnet, daß die Rückschlagvorrichtung (12) mindestens eine Öffnung (11) in der äußeren Hülle (7) umfaßt, eine auf der Innenseite der äußeren Hülle dieser mindestens einen Öffnung gegenüber angeordnete Ventilklappe (13), einen Bereich, in dem die äußere Hülle (7) und die innere Hülle (8) nicht miteinander verbunden sind, der diese mindestens eine Öffnung (11) und die genannte Ventilklappe (13) umgibt.

9. Verpackung nach irgendeinem der Patentansprüche 1 bis 6, dadurch gekennzeichnet, daß die Rückschlagvorrichtung (12) mindestens eine in der äußeren Hülle (7) angebrachte Öffnung (11) aufweist, wobei die innere Hülle aus einer Folie besteht, deren Ränder überlappend verschweißt sind, wobei die Überlappung der Ränder dieser Folie und die Stelle der Schweißnaht derart sind, daß von der inneren Hülle nach außen ein freies Ende (31) bleibt, wobei die äußere Hülle (7) und die innere Hülle (8) derart miteinander verbunden sind, daß das freie Ende (31) der Öffnung (11) gegenüber ist und für diese Öffnung eine Ventilklappe bildet, wobei diese Anordnung eine Rückschlagvorrichtung (12) bildet.

10. Verpackung nach irgendeinem der Patentansprüche 5 bis 7, dadurch gekennzeichnet, daß die Rückschlagvorrichtung (12) mindestens eine Öffnung (11) in der äußeren Hülle umfaßt und mindestens eine Öffnung (35) in der mittleren Schicht, wobei die Überlappungsfläche (36) aus weichem Material zwischen diesen Öffnungen (11, 35) eine Rückschlagventilklappe bildet, wobei ein Bereich, in dem die äußere Hülle und die mittlere Unterschicht nicht miteinander verbunden sind, dieses Ventil umgibt.

11. Verpackung nach irgendeinem der Patentansprüche 1 bis 7, dadurch gekennzeichnet, daß die Rückschlagvorrichtung (12) mindestens eine Öffnung (11) entlang einer in Längsrichtung verlaufenden Überlappungsschweißnaht (9) zweier Ränder aufweist, wobei der Rand (31) der überdeckten Folie sich mindestens bis senkrecht unter diese mindestens eine Öffnung (11) fortsetzt, derart, daß sie eine Rückschlagventilklappe für diese mindestens eine Öffnung (11) bildet.

12. Verfahren zur Herstellung einer Spenderverpackung nach irgendeinem der Patentansprüche 1 bis 7, dadurch gekennzeichnet, daß es folgende Schritte umfaßt:
Übereinanderlegen mindestens zweier Materialschichten (16, 17, 24, 25), bestehend aus mindestens einer Folie Material (16, 17, 19), wobei eine dieser Schichten (17) steifer und elastischer ist, als die zweite, während umgekehrt die zweite (16) weicher ist und weniger elastische Rückstellkraft aufweist, als die erste,
Ausbildung einer Rückschlagvorrichtung (12), quer Zusammenfalten oder Einrollen dieser übereinander gelegten Schichten derart, daß im wesentlichen röhrenförmige Körper (6) geformt werden,
hermetische Verbindung der Seiten der Schichten (21, 22) die in Richtung der Achse dieser Körper verlaufen,
Verschluß eines der Enden dieser röhrenförmigen Körper durch hermetische Verbindung der Schichten der äußeren Hülle und durch Verbindung der Schichten der inneren Hülle miteinander,
Verbindung der Seiten der Schichten miteinander, die das offene Ende der röhrenförmigen Wand bilden, und
Verbindung des offenen Endes jedes dieser röhrenförmigen Körper mit dem Kragen eines Kopfes derart, daß die innere Hülle, die äußere Hülle und der Kragen eine untrennbare Einheit bilden.

13. Verfahren nach Patentanspruch 12, dadurch gekennzeichnet, daß es außerdem den folgenden Schritt umfaßt:
oberflächliche Verbindung dieser beiden Schichten (16, 17), wobei eine Fläche entsprechend mindestens 50% der Gesamtfläche, die in Berührung steht, beweglich bleibt.

14. Verfahren nach Patentanspruch 12, dadurch gekennzeichnet, daß es außerdem den folgenden Vorbereitungsschritt umfaßt:
Falten einer Folie aus weichem Material derart, daß mindestens zwei übereinander liegende Schichten gebildet werden.

15. Verfahren nach irgendeinem der Patentansprüche 12, 13 und 14, dadurch gekennzeichnet, daß die Ausbildung einer Rückschlagvorrichtung (12) die folgenden Schritte umfaßt:
Bohren mindestens einer Öffnung (11) in der äußeren Hülle des röhrenförmigen Körpers, und
Einsetzen einer Rückschlagventilklappe (13) zwischen der äußeren Hülle (7) und der inneren Hülle (8), dieser Öffnung gegenüber.

16. Verfahren nach irgendeinem der Patentansprüche 12, 13 und 14, dadurch gekennzeichnet, daß die Ausbildung einer Rückschlagvorrichtung (12) die folgenden Schritte umfaßt:
Bohren mindestens einer Öffnung (11) in der äußeren Hülle (7) des röhrenförmigen Körpers,
Bohren mindestens einer zweiten Öffnung in einer mittleren Schicht (33) des röhrenförmigen Körpers (6), wobei die zweiten Öffnungen (35) den ersten nicht gegenüberliegen, und
Ausbilden einer nicht angeklebten Deckfläche (36) zwischen der Achse dieser ersten und zweiten Öffnungen, wobei diese Deckfläche eine Rückschlagventilklappe bildet.
